# EUROPÄISCHE PATENTSCHRIFT

(11) **EP 0 586 412 B1**
(45) Veröffentlichungstag und Bekanntmachung des Hinweises auf die Patenterteilung: **23.08.1995**
(21) Anmeldenummer: 92909761.6
(22) Anmeldetag: 20.05.1992
(51) Int. Cl.: B41F 17/00, B41F 17/02

(54) **MEHRZAHL VON BEDRUCKTEN SCHEINEN, SOWIE VERFAHREN UND VORRICHTUNG ZU IHRER HERSTELLUNG**
PLURALITY OF PRINTED PAPERS, PROCESS AND DEVICE FOR PRODUCING THE SAME
PLURALITE D'IMPRIMES, PROCEDE ET DISPOSITIF DE PRODUCTION DE CEUX-CI

(30) Priorität: 24.05.1991 CH 1545/91
(43) Veröffentlichungstag der Anmeldung: 16.03.1994
(73) Patentinhaber: SCHWEIGER, Joseph, FL-9490 Vaduz (LI)
(72) Erfinder: SCHWEIGER, Joseph, FL-9490 Vaduz (LI)
(74) Vertreter: Kaminski, Susanne, Dr.
(86) Internationale Anmeldenummer: EP9201114
(87) Internationale Veröffentlichungsnummer: WO9220525

(56) Entgegenhaltungen:
- DE-A- 1 436 801
- DE-A- 1 546 517

## Beschreibung

Die Erfindung bezieht sich auf ein Verfahren zur Herstellung einer Mehrzahl von bedruckten Scheinen, wie Formularen, Billetten, Lotto- oder Totoscheinen und dergleichen, nach dem Oberbegriff des Anspruchs 1 sowie auf eine Vorrichtung zur Durchführung des Verfahrens und auf eine Mehrzahl von bedruckten Scheinen, die entsprechend dem erfindungsgemässen Verfahren, bzw. mittels einer erfindungsgemässen Vorrichtung hergestellt sind. Eine Rotationsdruckmaschine für den Druck von Sicherheits-Signaturen auf Wertscheinen mit abtrennbarem Coupon ist z.B. aus DE-A 1 436 801 bekannt.

Die Erfindung soll im folgenden anhand einer - für Griechenland - landesspezifischen Ausführungsform von Lotto-Scheinen beispielhaft beschrieben werden. Das Format für derartige Scheine ist vorgegeben. Ein Lese- bzw. Schreibfeld nimmt einen etwas kleineren Bereich des Scheines ein. Ein im wesentlichen freies Feld des Scheines, das der Registrierung dient, weist einen schmalen Streifen auf, der sich quer über den Schein erstreckt und der zur Kennzeichnung des Scheines dient. Der ausgefüllte Schein wird bei der Lotto-Annahmestelle über EDV eingelesen und registriert, wobei der Schein gleichzeitig mit seiner Registrierung entlang dieses Kennungs-Streifens, diesen teilend, getrennt wird. Bei dieser Registrierung wird beidseitig des Kennungs-Streifens, auf dem noch freien Feld des Scheines, die eingelesene Zahlenfolge aufgedruckt. Der abgetrennte, mit der Kontroll-Registrierung versehene und das Schreibfeld aufweisende Teil des Scheines soll dann - im Falle eines Gewinnes - dem glücklichen Besitzer als Ausweis bei der Lotto-Stelle dienen. Dort werden zur Kontrolle und sicheren Identifikation des Gewinn-Scheines die beiden in der Mitte des Kennungs-Streifens getrennten ScheinTeile aneinandergelegt und die Übereinstimmung der Muster am Kennungs-Streifen überprüft. Um die Möglichkeit für Fälschungen, sei es mittels Kopien oder Nachdrucken, möglichst klein zu halten, hat man versucht, die Musterung am Kennungs-Streifen kompliziert, verschiedenfarbig und für jeden Schein anders zu gestalten, ist aber immer wieder aufgrund der drucktechnischen Vorgaben eingeschränkt gewesen, so dass sich diese Musterungen nach jeweils 400, höchstens aber 1000, Scheinen wiederholen. Fälschungen sind so nicht auszuschliessen.

Dieses Problem ist nicht nur für Lotto-Scheine vorhanden, auch bei Totoscheinen, bei Eintrittskarten von Massen- bzw. Exklusiv-Veranstaltungen, oder bei Reise-Billetten ist es gegeben; ebenso für Dokumente, deren Besitz gleichzeitig als Ausweis für die Rechtmässigkeit irgendwelchen Anspruchs dient.

Die Erfindung hat sich demgegenüber zur Aufgabe gestellt, ein Verfahren zur Herstellung einer Mehrzahl von bedruckten Scheinen mit Ausweischarakter bereitzustellen, die einwandfrei und praktisch fälschungsfrei identifizierbar sind. Das gelingt durch die kennzeichnenden Merkmale des Anspruchs 1 bzw. des Anspruchs 2.

Vorteilhafte Weiterbildungen werden durch die kennzeichnenden Merkmale der abhängigen Ansprüche beschrieben.

Die Vorrichtungen zur Durchführung der erfindungsgemässen Verfahren sind durch die kennzeichnenden Merkmale der Ansprüche 4 bis 7, die auf diese Weise hergestellten Scheine durch die kennzeichnenden Merkmale der Ansprüche 10 bis 13 beschrieben.

Eine Mehrzahl derartiger Scheine wird in bekannter Weise vorzugsweise in Rotationsdruckmaschinen gedruckt, wobei die Druckform und die Druckformträger zylindrisch sind und über Zahnräder angetrieben werden. Die einzelnen Scheine werden auf Papierbahnen fortlaufend gedruckt und nach Abschluss des Druckvorganges in Einzelscheine geschnitten. Bei der Umdrehung eines Druckzylinders werden die Druckbilder für 15 bis 20 Nutzen, d.h. Anzahl der Schein-Andrucke pro Umdrehung, gedruckt. Die Kennungsbilder des Kontrollfeldes werden im Gegensatz dazu in erfindungsgemässer Weise mittels Walzen aufgedruckt, deren Rotationsgeschwindigkeit während des Druckvorganges geändert wird und/oder mittels Walzen, die nicht angetrieben sind, im Gegensatz zu den im allgemeinen über Zahnräder angetriebenen Druckzylindern für die Herstellung des Druckbildes, wodurch deren Drucksynchronismus gewährleistet wird. Beim Durchgang der Papierbahnen durch die Walzenanordnung zur Herstellung der Kennungsbilder werden daher die Walzen vorzugsweise nur von den während des gesamten Druckvorganges mit im wesentlichen konstanter Durchlaufgeschwindigkeit bewegten Papierbahnen reibungsbedingt mitbewegt.

Dadurch, dass die Walzen für die Kennungsbilder insbesondere nicht angetrieben sind, können problemlos Walzen unterschiedlichster Durchmesser eingesetzt werden, ohne dass aufwendigere maschinentechnische Einrichtungen für die Abstimmung des Antriebs nötig werden. Die verschiedenen Druckklischees bzw. Präge- oder Lochungsmatrizen für die Kennungsbilder können dadurch unabhängig von den durch den Umfang der Druckzylinder, die die Druckbilder erzeugen, bestimmten Nutzen dimensioniert werden. Damit kann sich ein einziges Kennungsbild auch über eine Folge von Scheinen hinziehen.

Diese Anordnung, d.h. verschiedene Durchmesser und nicht ganz synchrone und daher unbestimmte Mitnahme der Walzen über die Papierbahnen, bewirkt bereits eine erhöhte Variierbarkeit für den Aufdruck der Kennungsbilder; durch weitere Massnahmen, wie ein - insbesondere über einen Zufallsgenerator gesteuertes - randomisiertes Abbremsen der Walzen oder durch Aussparungen an den Walzen wird diese noch weiter erhöht.

Eine andere Massnahme kann bei Walzen zum Einsatz kommen, die angetrieben sind. Dazu wird deren Antrieb während des Druckvorgangs kontinuierlich oder aber auch pulsierend, insbesondere regelmässig - vorzugsweise aber randomisiert unregelmässig -, verändert, so dass sie mit jeweils unterschiedlicher Geschwindigkeit rotieren. Das kann über eine geeignete Transformatorschaltung, insbesondere gesteuert über einen Zufallsgenerator, geschehen. Ähnlich wirkt eine fliegende Lagerung von an sich mit gleichbleibender Geschwindigkeit rotierenden Walzen.

Ist auch durch die grosse Variationsbreite, die mit Hilfe des erfindungsgemässen Verfahrens bzw. mittels der erfindungsgemässen Vorrichtung erreichbar ist und die durch die jeweils unterschiedliche Relativlage der Kennungsbilder zueinander und innerhalb des Kontrollfeldes für wenigstens 4.000 Scheine - vorzugsweise jedoch für wenigstens 40.000 - Scheine bestimmt ist, eine grosse Sicherheit gegen Fälschungen gegeben, so wird diese noch durch Variierungen von Form und Druckmedium für die Kennungsbilder erhöht.

So besteht die Möglichkeit, die einzelnen Kennungsbilder mittels verschiedener Farben aufzudrucken. Werden Farben während des Druckvorgangs - ohne deren Auftragewalzen auszuwechseln gewechselt, was mittels bekannter, automatischer Farbwechseleinrichtungen möglich ist, so können Zufalls-Farbmischungen entstehen. Ebenso kann wenigstens eines der Kennungsbilder eine Folge bzw. ein Muster von Lochungen oder auch Prägungen darstellen.

Kennbilder in der Art von Guillochen, d.h. verschlungenen Linienrastern bzw. -ornamenten, erschweren zusätzlich die photomechanische Reproduzierbarkeit solcher Scheine.

Der Aufdruck von Kennungsbildern mittels Fluoreszenzund/oder Magnetfarbe erhöht die Variationsmöglichkeit und damit die erreichbare, durch die Wahrscheinlichkeit für das Vorhandensein zweier Scheine mit identischem Kontrollfeld definierbare Sicherheit gegen Fälschungen.

Die Überprüfung der Scheine, bei der die Übereinstimmung der Kennungsbilder an der Solltrennlinie festgestellt werden soll, wird im allgemeinen durch den menschlichen Sehapparat vorgenommen, doch können, insbesondere bei der Überprüfung von Magnet- bzw. Fluoreszenzaufdrucken, andere Messgeräte zum Einsatz kommen. Differieren beispielsweise korrespondierende Linien um etwa einen halben Millimeter, so wird das durch das Auge gut wahrgenommen. Setzt man also voraus, dass das Kontrollfeld eines Scheines 100 mm lang ist, der jeweilige Aufdruck der wenigstens zwei Kennungsbilder jeweils um diesen halben Millimeter versetzt geschieht, so ist die dadurch mögliche Variation an Scheinen mit differierenden Kontrollfeldern durch 200 x 200 gegeben. Jede weitere der oben beschriebenen Massnahmen erhöht diese Anzahl.

Die Erfindung wird im folgenden anhand von Zeichnungen beispielhaft beschrieben. Es zeigen:
- Fig.1: einen konventionellen Lotto-Schein;
- Fig.2: einen Lotto-Schein aus einer erfindungsgemässen Mehrzahl von Scheinen;
- Fig.3 und 4: Rotationsdruckmaschinen mit verschiedenen Druckwerken zur Herstellung einer erfindungsgemässen Mehrzahl von Scheinen;
- Fig.5 und 6: Beispiele für Druckwerke zum einseitigen bzw. zweiseitigen Drucken von Kennungsbildern und
- Fig.7, 8 und 9: verschiedene Walzen zum Drucken von Kennungsbildern.

Fig.1 zeigt eine Ausführungsform eines bekannten Lotto-Scheins 1a, mit einem Druckfeld 2, in das ein Druckbild 3 aufgedruckt ist, das für alle Lotto-Scheine identisch ist. Ein grösstenteils unbedruckter Registrierbereich 15 weist ein schmales, streifenförmiges Kontrollfeld 4 mit zwei Kennungsbildern 6 auf.

In dem Druckbild 3 werden die erhofften Gewinnzahlen angekreuzt. In der Lotto-Annahmestelle wird daraufhin der Lotto-Schein 1a über EDV eingelesen, die angekreuzten Zahlen beidseitig des Kontrollfeldes 4 zur Kontrolle durch den Besitzer und zur Registrierung durch die Lotto-Gesellschaft ausgedruckt. Gleichzeitig wird der Lotto-Schein 1a an einer durch das Kontrollfeld 4 laufenden Solltrennlinie 5 zerschnitten. Der Teil 15a des Scheines 1a mit dem Druckfeld 2 mit dem angekreuzten Druckbild 3 und mit dem den Kontrollaufdruck aufweisenden Teil des Registrierbereiches 15 bleibt in Händen des Besitzers, während der andere Teil des Scheines 1a mit dem den Registrieraufdruck aufweisenden Teil 15b des Registrierbereiches 15 an die Lotto-Gesellschaft geht. Je ein Teil des an der Solltrennlinie 5 zerschnittenen Kontrollfeldes 4 mit den beiden ebenfalls zerschnittenen Kennungsbildern 6 ist somit einerseits in Händen des Besitzers des Lotto-Scheins 1a bzw. der Lotto-Gesellschaft.

Sollte der Besitzer des Lotto-Scheins in der glücklichen Lage sein, dass seine angekreuzte Zahlenkombination eine Gewinnkombination darstellt, so dient sein Lotto-Schein-Abschnitt als Ausweis für die rechtmässige Inanspruchnahme des Gewinnbetrages. Dazu muss nicht nur der Kontrollaufdruck auf seinem Teil 15a des Registrierbereiches 15 mit dem Registrieraufdruck auf dem abgetrennten Teil des Scheines 1a übereinstimmen, sondern es müssen sich ausserdem beim Aneinanderlegen der beiden Lotto-Schein-Abschnitte an der Solltrennlinie 5 die beiden Kennungsbilder 6a und 6b fehlerfrei ergänzen. Wird nun auch, wie bei dem in Fig.1 dargestellten Lotto-Schein 1a, jeder Schein mit einer anderen Nummer versehen, so ist doch, wie sich gezeigt hat, allein auf diese Weise die Möglichkeit einer Fälschung des Lotto-Scheins nicht auszuschliessen.

Der in Fig.2 dargestellte, und für eine Mehrzahl ähnlicher, jedoch nicht gleicher Lotto-Scheine repräsentative Lotto-Schein 1 scheint, für sich genommen, im wesentlichen nicht unterschiedlich zu dem in Fig.1 beschriebenen Lotto-Schein 1a zu sein. Auch hier ist ein Druckfeld 2 mit Druckbild 3, ein zweigeteiltes Registrierfeld 15 und ein dieses teilendes Kontrollfeld 4 mit zwei Kennungsbildern 6a1 und 6b1 vorgesehen. Im Gegensatz zu dem Lotto-Schein 1a der Fig.1 ist jedoch hier die Positionierung der beiden Kennungsbilder 6a1 und 6b1 - was anhand eines einzigen Lotto-Scheins natürlich nicht darstellbar ist - relativ zueinander und innerhalb des Kontrollfeldes 4 nicht festgelegt. Deswegen ist das Kennungsbild 6a1 am unteren Rand des Kontrollfeldes 4 nur teilweise aufgedruckt, am oberen Rand des Kontrollfeldes 4 ist der ergänzende Teil des gleichen Kennungsbildes 6a1' zu erkennen. Auch das guillochenförmige, Schlangenlinien zeigende zweite Kennungsbild 6b1 nimmt für jeden der Scheine eine andere Relativlage in bezug auf das erste Kennungsbild 6a1 und in bezug auf seine Lage im Kontrollfeld 4 ein. Bei manchen Scheinen kann auch das zweite Kennungsbild 6b1 ebenfalls geteilt sein, entsprechend dem Kennungsbild 6a1 in der in Fig.2 dargestellten Druckform. Die beiden Kennungsbilder 6a1 und 6b1 werden vorzugsweise verschiedenfarbig sein, wobei zusätzlich auch eine Magnetdruckfarbe für eines der beiden Kennungsbilder 6 verwendet sein kann. Zur Prüfung der Echtheit der Magnetdruckfarbe wird ein spezielles Lesesystem verwendet, wobei dazu ein Eichfeld aufgedruckt werden muss.

Es ist selbstverständlich, dass der abgebildete Lotto-Schein 1 nur eine von vielen möglichen Varianten zeigt, in welcher Weise und Form Kennungsbilder 6 im Kontrollfeld 4 angeordnet sein können. Es kann eines der Kennungsbilder 6, entsprechend dem Lotto-Schein 1a der Fig.1, eine Zahlenfolge darstellen, wobei die Schrift guillochiert sein kann; es kann sich aber das Kennungsbild 6 auch über das ganze Kontrollfeld 4 erstrecken, wenn, wie noch anhand des Verfahrens dargestellt werden wird, sich ein solches Kennungsbild 6 über mehrere Nutzen hin erstreckt, und die Änderung seiner jeweiligen Relativlage nur an einer Folge von gedruckten, noch ungeschnittenen Scheinen auf der Papierbahn zu erkennen ist. Ein Kennungsbild 6 kann auch in Form von Prägungen oder Lochungen jedweder Art und Form ausgeführt sein, auch Aufdrucke in fluoreszierender Farbe sind möglich. Derartige Kennungsbilder 6, die bei Normalbeleuchtung nicht sichtbar sind, können selbstverständlich auch innerhalb des Registrierbereiches 15, und damit ausserhalb des sichtbaren Kontrollfeldes 4 vorgesehen sein. In diesem Fall muss der gesamte Registrierbereich 15 als Kontrollfeld 4 angesehen werden oder kann als solches ausgebildet sein, und zwar in der Form, dass Kennbilder 6 jedweder Art bzw. Form ihn überziehen, und Registrier- bzw. Kontrollaufdrucke auf diesen Kennbildern 6 erfolgen. Die Trennung eines solchen Scheines erfolgt dann entlang einer Solltrennlinie 5, die zwischen diesen die beiden Aufdrucke zur Registrierung bzw. Kontrolle tragenden Teilen 15a und 15b des Lotto-Scheines 1 liegt. An welcher Stelle eines LottoScheines 1 ein Kontrollfeld 4 ausgebildet ist, ob an seiner Vorder- oder Rückseite, und ob überhaupt ein Registrierfeld 15 zur Aufnahme von irgendwelchen Aufdrucken vorgesehen sein soll, ist an sich unwesentlich. Das Kontrollfeld 4 könnte sich an jeder beliebigen Stelle eines solchen Lotto-Scheines 1 befinden, sich sogar quer über das an sich für jeden LottoSchein 1 gleiche Druckfeld 2 erstrecken.

Das erst bei einer Mehrzahl von Scheinen zum Tragen kommende Prinzip der Erfindung, das zwar nur anhand eines einzigen Lotto-Scheines 1 dargestellt wurde, ist in gleicher Weise für alle möglichen Arten von Scheinen, die als Mehrzahl hergestellt werden, von Interesse, insbesondere für solche, die, wie bereits einleitend festgestellt, zum Zweck der Registrierung bzw. Kontrolle getrennt werden, und bei denen sich - aus welchen Gründen auch immer - die Notwendigkeit ergeben sollte, dass einer der Scheinteile dem Besitzer oder der kontrollierenden Stelle als Ausweis für den rechtmässigen Besitz bzw. Verkauf dienen soll. Scheine, die die oben anhand des Lotto-Scheines 1 der Fig.2 beschriebenen Charakteristika aufweisen, sind weitestgehend fälschungssicher und stellen damit eine einwandfreie Legitimation dar.

Aus Fig.3 ist eine Rotationsmaschine zu ersehen, auf der eine erfindungsgemässe Mehrzahl von Scheinen gedruckt wird. Eine von einer Papierrolle 7 abgezogene Papierbahn 16 wird mit konstanter Durchlaufgeschwindigkeit durch verschiedene Druckwerke 11 geführt, wobei die für das Aufdrucken der verschiedenfarbigen Druckbilder 3 in das Druckfeld 2 vorgesehenen Druckzylinder 13 in bekannter Weise, insbesondere über Zahnräder, angetrieben sind, um den Synchronismus des Druckvorgangs zu gewährleisten und damit Druckfelder 2 mit identischen und passenden Druckbildern 3 herzustellen. Farbwerke 12 mit einer Anzahl von Farbwalzen sind jeweils für die Farbgebung beim Bedrucken vorgesehen. Bei jeder Umdrehung eines Druckzylinders 13 wird für eine bestimmte Anzahl von Scheinen, die als Nutzen bezeichnet werden, das jeweils gleiche Druckfeld 2 bedruckt. In Fig.3 sind vier Druckwerke 11 dargestellt, die aus Platzgründen auch übereinander angeordnet sein könnten.

An diese Folge von vier Druckwerken 11 schliesst sich ein Numerierwerk 17, ein Präge- bzw. Lochungswerk 19, ein Kennungsdruckwerk 18 und schliesslich eine Schneidevorrichtung 20 an. Das in Fig.3 dargestellte Numerierwerk 17 ist ebenso wie das Präge- bzw. Lochungsdruckwerk 19 als konventionelles Werk, d.h. mit angetriebenen Walzen, ausgebildet. Dabei können die Walzen einen grösseren oder auch kleineren Durchmesser aufweisen, jedoch ist damit die Wiederholung des gleichen Bildes, d.h. - wie in Fig.1 dargestellt - einer sich ändernden zahlenfolge an immer dem gleichen Ort mit einem wandernden und damit periodisch wiederkehrenden Präge- oder Lochungsbild nach einer bestimmten Anzahl von Andrucken gegeben.

Das Kennungsdruckwerk 18 hingegen, z.B. der GP-Tinter (R) (geschützte Marke der GP-Graphic Equipment Ltd., Stavanger, Norwegen), dessen Funktionsweise näher anhand der Fig.5 bis 9 beschrieben wird, weist im Gegensatz dazu keine zwangsangetriebenen Walzen auf. Mit Hilfe eines solchen Kennungsdruckwerks 18 werden Kennungsbilder 6, wie anhand der Fig.2 beschrieben, möglich. In der Schneidevorrichtung 20 wird die bedruckte Papierbahn 16 in die einzelnen Scheine zerschnitten.

Fig.4 zeigt eine der Fig.3 entsprechende Variante, wobei hier zwei voneinander unabhängige Kennungsdruckwerke 18 vorgesehen sind, die Kennungsbilder 6 (Fig.2) an Vorder- bzw. Rückseite der Scheine aufdrucken.

Die Kennungsdruckwerke 18 können in gleicher Weise an einer anderen Stelle des Druckvorganges, vor oder nach den Druckwerken 11 positioniert sein. Jedoch ist von Vorteil, wenn die für die Herstellung der Druckbilder 3 (Fig.2) zuständigen Druckwerke 11 als Block arbeiten können, zur einwandfreien Wahrung des dafür gewünschten Synchronismus.

Sowohl Numerierwerk 17 als auch Präge- bzw. Lochungswerk 19 sind aber vorzugsweise ebenfalls als Kennungsdruckwerke 18, d.h. mit nicht zwangsangetriebenen Walzen, vorzusehen, falls Prägungen, Lochungen, bzw. Numerierungen als Kennungsbilder vorgesehen werden. Im anderen Fall, d.h. als Bestandteil(e) von Druckbildern 3 im Druckfeld 2 (Fig.2), sollten sie in gleicher Weise wie die Druckwerke 11 angetriebene Zylinder aufweisen.

Fig.5 zeigt den Durchlauf einer Papierbahn 16 durch ein Kennungsdruckwerk 18a. Ein Farbwerk 12 mit zwei - oder auch mehr - getrennten Farbbehältern 21, Ventilsystem 22 und Pumpeneinheit (nicht dargestellt) ermöglichen es, über die Druckwalze 8a auf die Papierbahn 16 verschiedene Farben aufzubringen. Die Papierbahn 16 wird dazu über Führungsrollen 23 an die Druckwalze 8a gedrückt, wodurch diese mitgenommen wird. Diese reibungsbedingte Drehung der Walze 8a ist naturgemäss nicht genau definiert. So wird beispielsweise die Walze beim Anfahren langsamer bewegen als während des Druckvorganges selbst; auch Imponderabilien wie unterschiedliche Farbbelegung, geringfügig differierende Papierstärke oder der Anpressdruck über die Führungswalze 23 können die Rotationsgeschwindigkeit der Walze 8a beeinflussen.

Mittels einer zweiten, ebenfalls nicht zwangsangetriebenen Walze 8b können beispielsweise Prägungen aufgebracht werden.

Über eine (nicht dargestellte) Fernbedienungseinheit, die am Steuerpult der Druckmaschine angebracht sein kann, kann das Fahrwerk 12 gesteuert werden, wobei - vorzugsweise randomisiert und, im Zuge der Automatisierung solcher Druckvorgänge, insbesondere mit Hilfe eines Zufallsgenerators - die entsprechenden Ventile für einen jeweils anderen Farbbehälter 21 angesteuert werden, so dass auch während des Druckvorganges die Druckwalze 8a mit verschiedenen Farben benetzt werden kann, wodurch sich Farbmischungen unvorherbestimmbarer Art ergeben und das zugehörige Kennungsbild schwer kopierbare Farbsfumaturen zeigt.

In Fig.6 ist - entsprechend der Fig.5 - der Durchlauf einer Papierbahn 16 durch ein Kennungsdruckwerk 18b gezeigt, in dem sowohl die Vorder- als auch die Rückseite der Papierbahn 16 mit Kennungsbildern versehen werden können. Beide Walzen 8a werden mit Farbe aus Farbbehältern 21 benetzt. Da die Papierbahn 16 S-förmig über die Führungsrollen 23 geführt ist, wird einmal ihre Vorderseite und dann ihre Rückseite an eine der beiden Walzen 8a gepresst. Auch hier kann wenigstens eine der beiden Walzen 8a als Prägungs- oder Lochungswalze ausgeführt sein, bzw. mit einem Numerierwerk verbunden sein.

Die Fig. 7 bis 9 zeigen Beispiele für Walzen 8 zur Herstellung von Kennungsbildern 6 (Fig.2). In Fig.7 ist eine Streifendruckwalze 8c dargestellt, bei der die das Drucknegativ für das Kennungsbild 6 tragenden Rollen 24 beliebig auf der Walze angebracht sein können. Die äusseren Rollen 24a werden über die Papierbahn 16 (Fig.6) bewegt.

Fig.8 zeigt eine sogenannte Stereotyp-Walze 8d, auf der das Drucknegativ 14 beispielsweise als Flexodruck-Klischee auf den Aluminium-Walzenkern geklebt ist.

In Fig.9 ist eine Rasterwalze 8e gezeigt, die eine Ausnehmung 26 an ihrer Oberfläche aufweist. Diese Ausnehmung, die sich auch nur über einen Teil der Walze 8e erstrecken, bzw. auch schräg in bezug auf die Achse der Walze 8e liegen kann, bewirkt immer wieder eine Unterbrechung bei der Mitnahme über die Papierbahn und damit eine nicht kalkulierbare Verzögerung und Verschiebung des Aufdrucks.

Jede der für jeweils ein Kennungsbild vorgesehenen Walzen 8, für die die Fig.7 bis 9 Beispiele zeigen, weist ausserdem vorzugsweise einen jeweils unterschiedlichen Durchmesser auf. Über eine - wiederum vorzugsweise randomisiert über einen Zufallsgenerator gesteuerte - Bedienungseinheit kann noch zusätzlich die Bewegung der Walzen leicht gebremst, bzw. können diese Walzen kurzzeitig von der Papierbahn abgehoben werden.

Es liegt im Rahmen der Erfindung, dass auch die Walzen 8 zwangsangetrieben sind, wobei dann allerdings mittels fein abgestimmt berechneter Übersetzungen die differierende Relativlage der Kennungsbilder erstellt werden muss. Das oben dargestellte, erfindungsgemässe Verfahren bzw. die Vorrichtung dafür bestechen demgegenüber durch Einfachheit und gleichzeitige Effektivität.

## Patentansprüche

1. Verfahren zum Herstellen einer Mehrzahl von bedruckten Scheinen (1), die jeweils wenigstens ein Druckfeld (2) mit gleichem Druckbild (3) und jeweils wenigstens ein für alle Scheine (1) sich jeweils an derselben Stelle befindliches Kontrollfeld (4) aufweisen, durch das eine Solltrennlinie (5) verläuft und das wenigstens zwei Kennungsbilder (6) umfasst, wobei fortlaufende Papierbahnen (16) bedruckt und anschliessend zugeschnitten werden, wobei während des Druckvorgangs die das Druckbild erzeugenden Druckzylinder (13) so angetrieben werden, dass sie mit synchroner Umfangsgeschwindigkeit laufen, und wobei während des gleichen Druckvorganges die wenigstens zwei Kennungsbilder (6a,6b) mittels zweier Walzen (8) aufgedruckt werden, die mit zueinander unterschiedlicher Umfangsgeschwindigkeit laufen, dadurch gekennzeichnet, dass die Rotationsgeschwindigkeit wenigstens einer der zwei Walzen (8) während des Druckvorgangs unabhängig von der zweiten Walze und asynchron zu einer gegebenenfalls vorgenommenen Änderung der Rotationsgeschwindigkeit dieser zweiten Walze mehrfach oder kontinuierlich geändert wird.

2. Verfahren zum Herstellen einer Mehrzahl von bedruckten Scheinen (1), die jeweils wenigstens ein Druckfeld (2) mit gleichem Druckbild (3) und jeweils wenigstens ein für alle Scheine (1) sich jeweils an derselben Stelle befindliches Kontrollfeld (4) aufweisen, durch das eine Solltrennlinie (5) verläuft und das wenigstens zwei Kennungsbilder (6) umfasst, wobei fortlaufende Papierbahnen (16) bedruckt und anschliessend zugeschnitten werden, wobei während des Druckvorgangs die das Druckbild erzeugenden Druckzylinder (13) so angetrieben werden, dass sie mit synchroner Umfangsgeschwindigkeit laufen, und wobei während des gleichen Druckvorganges die wenigstens zwei Kennungsbilder (6a,6b) mittels zweier Walzen (8) aufgedruckt werden, die mit zueinander unterschiedlicher Umfangsgeschwindigkeit laufen, dadurch gekennzeichnet, dass während des Druckvorgangs wenigstens eine der zwei Walzen (8) nicht angetrieben wird.

3. Verfahren nach Anspruch 1, dadurch gekennzeichnet, dass während des Druckvorgangs die zweite Walze nicht angetrieben wird.

4. Verfahren nach Anspruch 1 oder 3, dadurch gekennzeichnet, dass die Rotationsgeschwindigkeit der wenigstens einen ersten Walze randomisiert - vorzugsweise pulsierend - insbesondere über einen Zufallsgenerator gesteuert - geändert wird.

5. Verfahren nach einem der vorhergehenden Ansprüche, dadurch gekennzeichnet, dass während des Farbaufdruckes für wenigstens eines der Kennungsbilder (6a,6b) die Druckfarbe für die wenigstens eine der zwei Walzen (8) über eine automatische Farbwechseleinrichtung, vorzugsweise randomisiert, gewechselt wird.

6. Vorrichtung zur Durchführung eines Verfahrens nach einem der vorhergehenden Ansprüche 2 bis 5, mit einer Rotationsdruckmaschine (10) mit wenigstens einem Druckwerk (11) und wenigstens einem Farbwerk (12) für die Herstellung des Druckbildes (3) und wenigstens einem Kennungsdruckwerk (18) mit wenigstens zwei Walzen (8) zum Herstellen der wenigstens zwei Kennungsbilder (6), dadurch gekennzeichnet, dass der (die) Druckzylinder (13) zum Drucken des Druckbildes (3) angetrieben, wenigstens eine der zwei Walzen (8) zum Herstellen der Kennungsbilder (6) - abgesehen von der reibungsbedingten Mitnahme durch den Papiervorschub hingegen nicht angetrieben ist (sind).

7. Vorrichtung zur Durchführung eines Verfahrens nach einem der Ansprüche 1 bis 5, mit einer Rotationsdruckmaschine (10) mit wenigstens einem Druckwerk (11) und wenigstens einem Farbwerk (12) für die Herstellung des Druckbildes (3) und wenigstens einem Kennungsdruckwerk (18) mit wenigstens zwei Walzen (8) zum Herstellen der wenigstens zwei Kennungsbilder (6), dadurch gekennzeichnet, dass wenigstens einer der zwei Walzen (8) ein zusätzlich zu dem Antrieb für Druck-und Farbwerk vorgesehener Antrieb zugeordnet ist, über den - vorzugsweise über einen Zufallsgenerator gesteuert - die wenigstens eine Walze (8) während des Druckvorgangs unabhängig von der zweiten Walze und asynchron zu dieser beschleunigt, gebremst und/oder abgehoben bzw. angepresst werden kann.

8. Vorrichtung nach Anspruch 6 oder 7, dadurch gekennzeichnet, dass die die Drucknegative (14) für die Kennungsbilder (6) tragenden Walzen (8) unterschiedliche Durchmesser aufweisen, wobei gegebenenfalls Aussparungen (26) an den Umfängen der Walzen (8) vorgesehen sind.

9. Vorrichtung nach einem der Ansprüche 6 bis 8, dadurch gekennzeichnet, dass eine - vorzugsweise über einen Zufallsgenerator - steuerbare, insbesondere automatische, Farbwechseleinrichtung mit wenigstens zwei Farbbehältern (21) für wenigstens eine der Walzen (8) vorgesehen ist.

10. Mehrzahl von bedruckten Scheinen (1), hergestellt mittels eines Verfahrens nach einem der Ansprüche 1 bis 5 bzw. auf einer Vorrichtung nach einem der Ansprüche 6 bis 9, mit jeweils wenigstens einem Druckfeld (2) mit gleichem Druckbild (3) und jeweils wenigstens einem für alle Scheine (1) sich jeweils an derselben Stelle befindlichen Kontrollfeld (4), durch das eine Solltrennlinie (5) verläuft und das wenigstens zwei Kennungsbilder (6) aufweist, dadurch gekennzeichnet, dass die Relativlage der Kennungsbilder (6) zueinander und innerhalb des Kontrollfeldes (4) für zwei Scheine (1) mit einer Wahrscheinlichkeit von kleiner als 1:4.000, vorzugsweise kleiner als 1:40.000, identisch ist.

11. Mehrzahl von Scheinen nach Anspruch 10, dadurch gekennzeichnet, dass wenigstens eines der Kennungsbilder (6) in Form von Prägungen und/oder Lochungen ausgebildet ist.

12. Mehrzahl von Scheinen nach Anspruch 10 oder 11, dadurch gekennzeichnet, dass wenigstens eines der Kennungsbilder (6) Guillochen und/oder Zahlenfolgen aufweist.

13. Mehrzahl von Scheinen nach einem der Ansprüche 10 bis 12, dadurch gekennzeichnet, dass wenigstens eines der Kennungsbilder (6) mittels Fluoreszenz- und/oder Magnetfarbe aufgedruckt ist.

## Claims

1. Process for the production of a pluratlity of printed coupons (1), each of which have at least one print field (2) with a printed image (3) and at least one control field (4) which is located at the same point for all coupons (1) and through which an ideal separation line (5) runs and which comprises at least two identification images (6), continuous paper webs (16) being printed and then cut to size, the cylinders (13) generating the printed image being driven during the printing process such as to operate at synchronous circumferential speeds and the at least two identification images (6a, 6b) being printed during the same printing process by means of two rollers (8) operating at circumferential speeds different to each other, characterised in that the rotational speed of at least one of the two rollers (8) is changed seperately or continuously during the printing process independently of the second roller and asynchronously with regard to a possibly effected change of the rotational speed of this second roller.

2. Process for the production of a pluratlity of printed coupons (1), each of which have at least one print field (2) with a printed image (3) and at least one control field (4) which is located at the same point for all coupons (1) and through which an ideal separation line (5) runs and which comprises at least two identification images (6), continuous paper webs (16) being printed and then cut to size, the cylinders (13) generating the printed image being driven during the printing process such as to operate at synchronous circumferential speeds and the at least two identification images (6a, 6b) being printed during the same printing process by means of two rollers (8) operating at circumferential speeds different to each other, characterised in that at least one of the two rollers (8) is not driven during the printing process.

3. Process according to Claim 1, characterised in that the second roller is not driven during the printing process.

4. Process according to Claim 1 or 3, characterised in that the rotational speed of the at least first roller is changed in a random manner - preferably in a pulsating manner - in particular under control by a random number generator.

5. Process according to any of the preceding Claims, characterised in that the printing ink for the at least one of the two rollers (8) is changed by an automatic ink-changing means, preferably in a random manner, during the colour printing of at least one of the identification images (6a, 6b).

6. Apparatus for carrying out a process according to any of the preceding Claims 2 through 5, having a rotary printing press (10) with at least one printing unit (11) and at least one inking unit (12) for the production of the printed image (3) and at least one code printing unit (18) with at least two rollers (8) for the production of the at least two identification images (6a, 6b), characterised in that the printing cylinder or cylinders (13) for printing the printed image (3) is or are driven whereas at least one of the two rollers (8) for producing the identification images is not driven - apart from the friction-related transportation by the paper feed.

7. Apparatus for carrying out a process according to any of Claims 1 to 5, having a rotary printing press (10) with at least one printing unit (11) and at least one inking unit (12) for the production of the printed image (3) and at least one code printing unit (18) with at least two rollers (8) for the production of the at least two identification images (6a, 6b), characterised in that - in addition to the drive means for the printing unit and the inking unit - for at least one of the two rollers (8) a drive means is provided for accelerating, braking and/or lifting off respectively pressing this at least one roller during the printing process independently of and asynchronously to the second roller.

8. Apparatus according to Claim 6 or 7, characterised in that the rollers (8) carrying the print negatives (14) for the identification images (6) have different diameters, if necessary recesses (26) being provided in the circumferences of the rollers (8).

9. Apparatus according to any of Claims 6 to 8, characterised in that an ink-changing means which is controllable, preferably via a random number generator, in particular automatic, and has at least two ink containers (21) is provided for at least one of the rollers (8).

10. A plurality of printed coupons (1), produced by means of a process according to any of Claims 1 to 5 or on an apparatus according to any of Claims 6 to 9, having at least one print field (2) with the same printed image (3) and at least one control field (4) which is located at the same point for all coupons (1) and through which an ideal separation line (5) runs and which has at least two identification images (6), characterised in that the positions of the identification images (6) relative to one another and within the control field (4) are identical for two coupons (1) with a probability of less than 1:4,000, preferably less than 1:40,000.

11. A plurality of coupons according to Claim 10, characterised in that at least one of the identification images (6) in the form of embossings and/or perforations is formed.

12. A plurality of coupons according to Claim 10 or 11, characterised in that at least one of the identification images (6) has guilloches and/or numerical sequences.

13. A plurality of coupons according to any of Claims 10 to 12, characterised in that at least one of the identification images (6) is printed on by means of fluorescent and/or magnetic ink.

## Revendications

1. Procédé pour fabriquer une pluralité de bulletins ou analogues (1) imprimés, qui comportent chacun au moins une zone d'impression (2) portant la même image imprimée (3) et au moins une zone de contrôle (4), se trouvant au même endroit sur tous les bulletins (1), à travers de laquelle s'étend une ligne prévue pour la séparation (5) et qui comprend au moins deux images distinctives d'identification (6), procédé selon lequel des bandes continues de papier (16) sont imprimées puis découpées, selon lequel, pendant le processus d'impression, les cylindres d'impression (13) produisant l'image imprimée, sont entraînés de manière qu'ils tournent à des vitesses périphériques synchrones, et selon lequel, pendant le même processus d'impression, les images distinctives (6a, 6b), au nombre d'au moins deux, sont imprimées au moyen de deux rouleaux (8) tournant à des vitesses périphériques différentes entre elles, caractérisé en ce que la vitesse de rotation d'au moins l'un des deux rouleaux (8) est changée à plusieurs reprises ou continuellement, pendant le processus d'impression, indépendamment du second rouleau et de façon asynchrone par rapport à un changement, opéré éventuellement, de la vitesse de rotation de ce second rouleau.

2. Procédé pour fabriquer une pluralité de bulletins ou analogues (1) imprimés, qui comportent chacun au moins une zone d'impression (2) portant la même image imprimée (3) et au moins une zone de contrôle (4), se trouvant au même endroit sur tous les bulletins (1), à travers de laquelle s'étend une ligne prévue pour la séparation (5) et qui comprend au moins deux images distinctives d'identification (6), procédé selon lequel des bandes continues de papier (16) sont imprimées puis découpées, selon lequel, pendant le processus d'impression, les cylindres d'impression (13) produisant l'image imprimée, sont entraînés de manière qu'ils tournent à des vitesses périphériques synchrones, et selon lequel, pendant le même processus d'impression, les images distinctives (6a, 6b), au nombre d'au moins deux, sont imprimées au moyen de deux rouleaux (8) tournant à des vitesses périphériques différentes entre elles, caractérisé en ce qu'au moins l'un des deux rouleaux (8) n'est pas entraîné pendant le processus d'impression.

3. Procédé selon la revendication 1, caractérisé en ce que le second rouleau n'est pas entraîné pendant le processus d'impression.

4. Procédé selon la revendication 1 ou 3, caractérisé en ce que la vitesse de rotation d'au moins un premier rouleau est changé de façon aléatoire - de préférence de manière pulsée -, notamment sous la commande d'un générateur de suites aléatoires.

5. Procédé selon une des revendications précédentes, caractérisé en ce que l'encre d'impression pour au moins un des deux rouleaux (8) est changée, de préférence de façon aléatoire, pendant le processus d'impression en couler d'au moins une des images distinctives (6a,6b) au moyen d'un dispositif automatique de changement de couleur.

6. Dispositif pour la mise en oeuvre d'un procédé selon une des revendications 2 à 5, comprenant une machine à imprimer rotative (10) possédant au moins un élément imprimant (11) et au moins une batterie d'encrage (12) pour produire l'image imprimée (3), ainsi qu'au moins un élément imprimant d'identification (18) avec au moins deux rouleaux (8) pour produire les au moins deux images distinctives d'identification (6), caractérisé en ce que le ou les cylindres d'impression (13) pour produire l'image imprimées (3) est ou sont entraîné(s) alors qu'au moins un des deux rouleaux (8) pour produire les images distinctives (6) n'est pas entraîné, si l'on ne tient pas compte de l'entraînement dû au frottement par l'avance du papier.

7. Dispositif pour la mise en oeuvre d'un procédé selon une des revendications 1 à 5, comprenant une machine à imprimer rotative (10) possédant au moins un élément imprimant (11) et au moins une batterie d'encrage (12) pour produire l'image imprimée (3), ainsi qu'au moins un élément imprimant d'identification (18) comportant au moins deux rouleaux (8) pour produire les images distinctives d'identification (6), au nombre de deux au moins, caractérisé en ce qu'un entraînement supplémentaire, venant s'ajouter à l'entraînement pour l'élément imprimant et la batterie d'encrage, est coordonné à l'un au moins des deux rouleaux (8), entraînement supplémentaire au moyen duquel - de préférence sous la commande d'un générateur de suites aléatoires - au moins un rouleau (8) peut, pendant le processus d'impression, indépendamment du second rouleau et de façon asynchrone par rapport à celui-ci, être accéléré, freiné et/ou écarté du rouleau coopérant ou pressé contre celui-ci.

8. Dispositif selon la revendication 6 ou 7, caractérisé en ce que les rouleaux (8) portant les négatifs d'impression (14) pour les images distinctives (6), présentent des diamètres différents, des évidements (26) étant éventuellement prévus sur les pourtours des rouleaux (8).

9. Dispositif selon une des revendications 6 à 8, caractérisé en ce qu'il comprend un système de changement de couleur avec au moins deux bacs à encre (21) pour au moins l'un des rouleaux (8), système qui est en particulier automatique et susceptible d'être commandé, de préférence par un générateur de suites aléatoires.

10. Pluralité de bulletins ou analogues (1) imprimés, fabriqués au moyen d'un procédé selon une des revendications 1 à 5 ou sur un dispositif selon une des revendications 6 à 9, comportant chacun au moins une zone d'impression (2) portant la même image imprimée (3) et au moins une zone de contrôle (4), se trouvant au même endroit pour tous les bulletins (1), à travers de laquelle s'étend une ligne prévue pour la séparation (5) et portant au moins deux images distinctives d'identification (6), caractérisée en ce que la position relative des images distinctives (6) l'une par rapport à l'autre et à l'intérieur de la zone de contrôle (4) est identique pour deux bulletins (1) avec une probabilité inférieure à 1:4.000, de préférence avec une probabilité inférieure à 1:40.000.

11. Pluralité de bulletins selon la revendication 10, caractérisée en ce qu'au moins une des images distinctives (6) est réalisée sous forme de gaufrures et/ou de perforations.

12. Pluralité de bulletins selon la revendication 10 ou 11, caractérisée en ce que l'une au moins des images distinctives (6) présente des guillochures et/ou des suites de chiffres.

13. Pluralité de bulletins selon une des revendications 10 à 12, caractérisée en ce que l'une au moins des images distinctives (6) est imprimée par une encre fluorescente et/ou magnétique.
